# FASCICULE DE BREVET EUROPEEN

(11) **EP 3 585 218 B1**
(45) Date de publication et mention de la délivrance du brevet: **28.08.2024**
(21) Numéro de dépôt: 17708887.9
(22) Date de dépôt: 21.02.2017
(51) Int. Cl.: A47G 9/02

(54) **ENSEMBLE DE DRAPS COMBINÉS**
KOMBINIERTER FOLIENSATZ
COMBINED SHEET SET

(43) Date de publication de la demande: 01.01.2020
(73) Titulaire: Four, Jérôme, 1206 Genève (CH)
(72) Inventeur: Four, Jérôme, 1206 Genève (CH)
(74) Mandataire: KATZAROV S.A.
(86) Numéro de dépôt international: PCT/IB2017/050969
(87) Numéro de publication internationale: WO 2018/154350

(56) Documents cités:
- EP-A1- 0 167 439
- FR-A1- 2 675 680
- US-A- 4 145 778
- US-A- 4 145 778
- US-A1- 2003 037 374
- US-A1- 2007 277 314

## Description

### Domaine technique

La présente invention se réfère à un ensemble de draps combinés, comprenant deux parties entre lesquelles se positionne le dormeur, les deux parties étant reliées entre elles sur l'une de leurs largeurs. Une méthode simplifiée de façonnage du lit, grâce à un tel ensemble de draps, est également objet de la présente invention.

### Etat de la technique

Les personnels hospitaliers ou hôteliers, sont confrontés en permanence à des opérations de changement de draps qui sont consommatrices de temps et d'efforts. Il est traditionnellement nécessaire de disposer un premier drap sur la literie, qui doit être inséré sous le matelas, et de renouveler l'opération avec un second drap, que l'on dispose par-dessus le premier. Le matelas doit être soulevé au moins deux fois pour le placement successif des draps. Le milieu hospitalier demande en outre de disposer le second drap suivant un protocole particulier. Le second drap doit notamment être placé sous le matelas au niveau du pied de lit, et laissé libre sur les côtés du lit pour faciliter l'alitement des patients. Les parties latérales du second drap les plus proches du pied de lit doivent néanmoins être insérées sous le matelas, sur une certaine distance, de manière à maintenir le drap en place. De telles manipulations sont longues et peuvent en outre manquer d'homogénéité. On peut en effet observer certains écarts par rapport au protocole lors de l'arrangement des lits.

Le document US5884349 décrit un ensemble de draps combinés connectés par une bande élastique. Cette disposition est cependant passablement compliquée à réaliser et nécessite l'assemblage de plusieurs éléments de natures différentes. Les coûts qui en résultent peuvent apparaître élevés lorsqu'il s'agit d'équiper un complexe hospitalier ou hôtelier.

Le document US20080115271 décrit un ensemble de draps cousus l'un à l'autre. Cette disposition n'est cependant pas nécessairement adaptée à des environnements hospitaliers.

Le document US 2003/0037374 A1, qui est considéré formant l'état de la technique le plus proche, décrit un ensemble de draps cousus l'un à l'autre qui prévoit plus d'espace pour les pieds par une largeur plus grande du drap du dessus.

Il y a par conséquent matière à améliorer les équipements de literies.

### Exposé de l'invention

L'inventeur propose l'invention ci-dessous, qui permet d'améliorer le quotidien des personnes confrontées à la problématique du façonnage de lits. Elle consiste notamment en un ensemble de draps combinés, qui soit simple et robuste et qui peut être produit à moindre coût. L'ensemble de draps en question est conçu de manière à faciliter les opérations récurrentes liées au façonnage des lits. L'invention est donc particulièrement avantageuse pour des personnels de chambre dans le domaine de l'hôtellerie, dans le milieu hospitalier, ou dans d'autres domaines liés au tourisme, où les opérations répétées consomment un temps de main d'oeuvre important. L'invention reste néanmoins avantageuse pour les particuliers, dans la mesure où elle leur permet d'arranger leur lit plus facilement et plus rapidement. L'invention est également utilisable dans des environnements particuliers tels que pour des couchettes de bateaux ou de train ou d'avion, ou d'autres types de couchage. L'invention permet en outre de respecter certains protocoles en vigueur. En particulier dans le domaine hospitalier, les personnels de chambre doivent respecter les standards en vigueur dans le façonnage des lits. La combinaison de draps de la présente invention est adaptée au respect de telles règles.

Elle comprend en particulier une première partie et une seconde partie, superposée à la première partie. La première partie comprend une première et une seconde largeur, et une première et une seconde longueur. La seconde partie comprend également une première et une seconde largeur, et une première et une seconde longueur. Les première et seconde parties sont solidaires l'une de l'autre par leur première largeur. La largeur libre de la seconde partie est plus longue que sa largeur liée à la première partie. Ainsi, un minimum de tissu est nécessaire au niveau de la jonction des deux parties, sans pour autant entacher le respect du protocole hospitalier. Il peut être en effet nécessaire que le drap qui recouvre le dormeur tombe de part et d'autre du lit sur une hauteur suffisamment grande pour maintenir le dormeur couvert durant son sommeil, même agité.

A cette fin, la largeur de la seconde partie peut avoir une première valeur au niveau de sa jonction avec la première partie, et une autre valeur, plus importante, constante sur le reste de sa longueur.

Alternativement, la largeur de la seconde partie peut augmenter progressivement et régulièrement, depuis sa première largeur, liée à la première partie, jusqu'à sa largeur opposée, libre.

Dans tous les cas, la première partie peut être munie d'éléments de maintien pour la fixer sur le matelas.

La seconde partie est solidaire de la première partie sur sa première largeur. Elle est en plus associée avec la première partie sur une partie de ses longueurs qui jouxtent sa première largeur, formant ainsi des segments latéraux de jonction.

Chaque segment latéral couvre une fraction de la longueur correspondante de la seconde partie comprise entre 1 à 30% de sa valeur.

La seconde partie peut être solidarisée à la première partie au niveau de l'élément de maintien. L'élément de maintien peut être par exemple disposé sur le bord de la première partie. Dans ce cas, les bords des première et seconde parties sont confondus, et l'élément de maintien est commun aux deux parties.

Au niveau de leur jonction, les première et seconde parties peuvent être de même largeur, de telle manière que la seconde partie soit ajustée à la première partie. La seconde partie peut cependant avoir une largeur plus grande que celle de la première partie à laquelle elle est associée, de telle manière à ménager un espace suffisant pour les pieds du dormeur. Dans le cas où la seconde et la première parties sont solidaires l'une de l'autre sur un segment latéral, la seconde partie peut être associée à la seconde partie de façon plissée. En d'autres termes, le bord de la seconde partie est rabattu sur lui-même au niveau de sa jonction avec la première partie. Cette disposition est particulièrement avantageuse pour rigidifier la seconde partie lorsque sa largeur est plus importante que celle de la première partie.

La première partie comporte de préférence une couture diagonale à chaque angle, partant du bord vers sa zone centrale. La couture diagonale permet de façonner l'angle du drap pour s'adapte à celui du matelas.

La seconde partie peut également contenir une couture diagonale à deux de ces angles. En particulier, au niveau de ces angles communs avec la jonction de la première partie. Dans le cas où la largeur de la seconde partie est plus longue que la largeur de la première partie à laquelle elle est liée, la couture sur la seconde partie est avantageusement plus longue que celle sur la première partie.

Le procédé pour le façonnage d'un lit avec la combinaison de draps de la présente invention est également compris dans l'invention. Le procédé comprend en particulier une étape d'insertion des angles de la première partie liés à ceux de la seconde partie sous le matelas. Il comprend en outre une étape où la combinaison de draps est dépliée sur le matelas jusqu'à son extrémité opposée, et une étape ultérieur où les angles de la première partie resté libres sont insérés sous les coins correspondant du matelas. La largeur libre de la seconde partie peut faire l'objet d'un rabat. Pour mettre en oeuvre un tel procédé, la combinaison de draps est conditionnée de telle manière que les premiers angles soient directement ajustables aux coins du matelas, avant même de déplier la combinaison de draps.

### Brève description des dessins

Figure 1 : vue schématique de dessous, de l'ensemble de draps selon l'invention, disposé sur un matelas. Une partie du drap supérieur est tronquées pour plus de clarté.
Figure 2 : Vue schématique de dessus, de l'ensemble de draps selon l'invention, disposé sur un matelas.
Figure 3a : Vue en coupe longitudinale de l'ensemble de draps selon un première mode de réalisation de l'invention disposé sur un matelas.
Figure 3b : Vue en coupe longitudinale de l'ensemble de draps selon un second mode de réalisation de l'invention.
Figure 4 : Vue schématique par-dessous, de l'ensemble de draps selon l'invention où le drap supérieur est virtuellement maintenu dans son état déployé

### Description détaillée de l'invention

La présente invention concerne une combinaison de draps **D** comprenant une première partie **1** et une seconde partie **2.** La première partie **1** correspond à un drap inférieur, disposé entre la surface du matelas **M,** et le dormeur. Elle peut notamment être l'équivalent d'un drap housse.

La seconde partie **2** correspond au drap qui recouvre le dormeur. La seconde partie **2** est alors superposée à la première partie **1** une fois la combinaison de draps **D** disposée sur un lit. Les figures **1** et **2** montrent schématiquement un lit habillé de la combinaison de drap **D** selon la présente invention. Dans la figure **1****,** le drap supérieur, correspondant à la seconde partie **2,** est tronqué pour une meilleure clarté.

La première partie **1** est avantageusement pourvue d'un ou plusieurs éléments de maintien **B,** permettant son maintien sur le matelas **M.** Un élément de maintien **B** peut en particulier être un élastique disposé sur une portion ou la totalité de la circonférence de la première partie **1.** La première partie **1** de la combinaison de draps **D** peut être par exemple pourvue de quatre éléments élastiques à ses angles, disposés au niveau de l'ourlet. Alternativement, un élément élastique peut être disposé sur toute la périphérie de la première partie **1.** D'autres éléments de maintien peuvent être utilisés, tels que par exemple des bandes autoagrippantes de type velcro^{®}, et qui permettent de maintenir la première partie 1 solidaire du matelas.

La première partie **1** de la combinaison **D** a de préférence des proportions symétriques, qui sont déterminées par les dimensions du matelas à couvrir. En d'autres termes, les largeurs **W1a** et **W1b** sont égales, et les longueurs **L1a** et **L1b** sont égales, l'ensemble formant une surface rectangulaire. En fonction de l'élément de maintien **B** utilisé, la forme de la première partie **1** peut être modifiée, sans pour autant altérer sa symétrie. En particulier les angles peuvent être tronqués s'ils sont munis d'un élément de maintien élastique, mais les longueurs **L1a** et **L1b** et les largeurs **W1a** et **W1b** resteront égales. Les longueurs **L1a,** et **L1b,** ainsi que les largeurs **W1a** et **W1b** s'entendent comme la longueur de tissu mesurée d'un bord au bord opposé. Dans le cas où la première partie **1** est pourvue d'un élément de maintien élastique, les bords opposés peuvent être rapprochés les uns des autres, mais les dimensions restent les mêmes que dans le cas où l'élément de maintien **B** n'est pas élastique, ou en cas d'absence d'élément de maintien **B.**

La seconde partie **2** de la combinaison **D** est destinée à recouvrir le dormeur. Ses dimensions peuvent être égales à celles de la première partie **1.** Il peut cependant être avantageux que l'une ou plusieurs des dimensions de la seconde partie **2** soit supérieure à celles de la première partie **1.** En l'occurrence, la largeur de la seconde partie **2** est avantageusement choisie de manière à ce que la seconde partie **2,** une fois disposée, pende sur les côtés du lit sur une distance **H** suffisante pour maintenir le dormeur couvert malgré ses mouvements. **H** peut notamment être comprise entre 10 et 50 cm, en fonction de la hauteur du lit. Une hauteur **H** de l'ordre de 30 à 40 cm est particulièrement bien adaptée. Il peut également être avantageux que la longueur de la seconde partie **2** soit supérieure à celle de la première partie **1,** de manière à permettre son rabat **4** au niveau du torse du dormeur. Le rabat 4, visible sur la figure 2, peut être disposé de manière à laisser une partie du matelas visible ou au contraire de manière à recouvrir totalement le matelas. Le rebord de la seconde partie **2,** lorsqu'elle est repliée pour former le rabat **4,** peut être disposé à une distance variable du bord du matelas, en fonction des exigences. La distance séparant le rebord de la seconde partie **2** du bord parallèle du matelas est typiquement de l'ordre de 20 à 80 cm, et en particulier de l'ordre de 30 à 50 cm.

Le périmètre de la seconde partie **2** est constitué de deux largeurs **W2a, W2b** et de deux longueurs **L2a, L2b.** Les largeurs **W2a** et **W2b** peuvent être égales l'une à l'autre, de telle manière que la largeur de la seconde partie **2** est constante depuis l'une de ses extrémités jusqu'à son extrémité opposée suivant sa longueur. Comme dans le cas de la première partie 1, les longueurs **W2a, W2b** et les largeurs **L2a** et **L2b** s'entendent comme la longueur de tissu mesurée d'un bord au bord opposé.

Les largeurs **W2a** et **W2b** de la seconde partie **2** peuvent alternativement être différentes l'une de l'autre. En d'autres termes, la largeur de la seconde partie **2** peut varier depuis une première extrémité jusqu'à son extrémité opposée suivant sa longueur.

Les longueurs **L2a** et **L2b** sont égales l'une à l'autre et peuvent être assimilées à la longueur L de la seconde partie **2.**

La première **1** et la seconde partie **2** de la combinaison de draps **D** sont solidaires l'une de l'autre par une de leurs largeurs. Plus particulièrement la largeur **W1a** de la première partie **1** coïncide avec la largeur **W2a** de la seconde partie **2,** les deux largeurs **W1a** et **W2a** étant solidaires l'une de l'autre. Les première **1** et seconde **2** parties peuvent être solidarisées lors de leur confection, par tout moyen de liaison **C** connu tels que points de couture, ligne de couture, fermeture éclair, boutons, ou languettes. Elles sont de préférence cousues l'une à l'autre sur toute leur distance de connexion. Alternativement, les première **1** et seconde **2** parties peuvent constituer une même pièce de tissu.

Le tissu utilisé pour les première **1** et seconde **2** parties peut être le même ou différent. Le tissu peut être sélectionné parmi le coton, la soie, le lin, l'acrylique ou un mélange de plusieurs d'entre eux. L'une des deux parties peut être confectionnée dans un tissu imperméabilisé, ou constituée d'une matière imperméable, telle qu'une couche plastique ou de polymère souple. Il peut être en effet avantageux que la première partie 1 soit imperméabilisée ou imperméable, de manière à assurer la protection du matelas, et que la seconde partie **2** soit constituée d'un tissu plus confortable tel que du coton ou du lin, ou un mélange des deux.

Le tissu utilisé pour l'une ou l'autre des parties, ou les deux, peut avoir des propriétés élastiques. Il peut être avantageux en effet que le tissu de la première partie **1** puisse être étiré dans la direction de sa longueur ou de sa largeur ou des deux. Cela permet d'adapter la première partie **1** à des matelas de différentes dimensions, et en particulier de différentes épaisseurs. Cela permet également d'adapter la combinaison de draps à des matelas de forme particulière tels que des matelas de forme ovale, ou ceux dont certains angles sont arrondis.

Les largeurs **W1a** et **W2a** par lesquelles les première **1** et seconde **2** parties de la combinaison de draps **D** sont solidarisées sont destinées à être disposées au pied du lit. La largeur libre **W1b** de la première partie **1,** ainsi que la largeur libre **W2b** de la seconde partie **2** sont en conséquence disposées vers la tête de lit. Les largeurs libres s'entendent comme n'étant pas associées l'une à l'autre. En d'autres termes, les première **1** et seconde **2** parties de la combinaison de draps **D** de la présente invention se caractérisent en ce qu'elles sont liées l'une à l'autre suivant l'une de leur largeur et libres suivant leur largeur opposée.

Les première **1** et seconde **2** parties sont de préférence combinées l'une à l'autre par leurs bords respectifs. Dans le cas où la première partie **1** est pourvue d'un élément de maintien élastique sur sa périphérie, la seconde partie **2** est combinée à la première partie **1** au niveau de cet élément de maintien. La seconde partie **2** est ainsi maintenue sous le matelas de la même manière que la première partie **1,** au moins au niveau de leurs largeurs communes **W1a** et **W2a,** grâce à l'élément de maintien.

La première **1** et la seconde partie **2** de la combinaison de draps **D** peuvent être solidaires l'une à l'autre sur une distance supérieure à leurs largeurs communes **W1a** et **W2a.** Leur distance de connexion peut notamment s'étendre sur une partie de leurs longueurs respectives **L1a, L2a** et **L1b, L2b,** contigüe à leurs largeurs communes **W1a** et **W2a.** L'association des première **1** et seconde **2** parties peut alors s'étendre au-delà de leurs largeurs communes sur des segments latéraux **3** d'une longueur **K,** suivant les longueurs **L2a** et **L2b.** La longueur **K** des segments latéraux représente de préférence moins de 30% de la longueur **L** de la seconde partie **2.** La longueur **K** représente plus avantageusement moins de 20%, et encore plus particulièrement moins de 10% de la longueur **L** de la seconde partie **2.**

Selon un aspect préféré de la présente invention, l'une des largeurs de la seconde partie **2** diffère de sa largeur opposée. En particulier, la largeur **W2a** de la seconde partie **2,** associée à la première partie **1** est plus courte que la largeur **W2b** opposée. Cette disposition permet de laisser pendre la seconde partie **2** de part et d'autre du lit une fois la combinaison de drap **D** mise en place, alors même que la connexion entre les première **1** et seconde **2** parties reste discrète et sans matière superflue.

La largeur **W2a** de la seconde partie **2** peut par exemple être égale à la largeur correspondante **W1a** de la première partie **1.** La largeur libre **W2b** de la seconde partie est alors supérieure à la largeur correspondante **W1b** de la première partie **1.** Selon cette disposition, la seconde partie **2** est en contact étroit avec la première partie **1** sur toute sa largeur. Autrement dit, la première **1** et la seconde **2** parties sont ajustées au niveau du pied du lit.

Alternativement, la largeur **W2a** de la seconde partie **2** peut être supérieure à celle de la largeur correspondante **W1a** de la première partie **1.** De cette manière un espace libre **E** est préservé entre la première **1** et la seconde **2** parties. Cet espace libre **E** dépend de la différence de largeur entre la première **1** et la seconde **2** parties, et confère au dormeur l'espace nécessaire à ses pieds. Dans cette disposition, la seconde partie **2** est avantageusement assemblée bord à bord avec la première partie **1,** de telle manière que le bord de la seconde partie **2** se replie sur lui-même au moins une fois sur une distance **d** comprise entre environ 0.2 cm et 5 cm, de préférence sur une distance **d** comprise entre 0,5 cm et 3 cm, formant ainsi au moins un repli **R.** La seconde partie **2** comprend de préférence entre 1 et 5 replis **R** sur chacun des segments latéraux **3** de la connexion avec la première partie **1.** Des replis **R'** comparables peuvent optionnellement être disposés au niveau de la largeur **W2a,** proche des angles. De cette manière la seconde partie **2** conserve une forme adaptée à laisser l'espace **E** nécessaire au confort du dormeur. Les replis R et R' peuvent être de longueur identiques ou différentes. Les replis R et R' peuvent en outre avoir des orientations identiques ou différentes.

En remplacement ou en complément des replis **R** et **R',** un soufflet horizontal **S** est prévu sur la seconde partie **2** au niveau de chaque segment latéral de longueur **K.** Le soufflet **S** comprend notamment un ou plusieurs plis disposés dans le sens de la longueur **L.** Les soufflets **S** sont disposés à distance des bords latéraux de la seconde partie **2,** de telle manière à se situer au niveau de l'arrête latérale supérieure du matelas **M** ou au-dessus, une fois la combinaison de draps **D** mise en place sur le lit.

La différence entre les largeurs **W1a** et **W2a** peut donc être comprise entre 0 et environ 30 cm. Un espace **E** minimal est aménagé lorsque la différence de largeur de l'ordre de 0 à 5 cm. Un espace **E** plus confortable est obtenu lorsque la différence de largeur est de l'ordre de 10 à 20 cm.

La largeur de la seconde partie **2** peut augmenter de manière régulière depuis sa plus faible largeur **W2a** jusqu'à sa largeur la plus grande **W2b.**

Alternativement, la seconde partie **2** peut présenter deux largeurs distinctes, la première étant égale à sa plus faible largeur **W2a,** et la seconde étant égale à sa largeur la plus grande **W2b.** Plus particulièrement la seconde partie **2** peut avoir une largeur égale à sa plus faible largeur **W2a** sur une longueur **K,** correspondant à la longueur de connexion entre les première **1** et seconde **2** parties au niveau des segments latéraux **3,** et une largeur égale à sa plus grande largeur **W2b** sur le reste de sa longueur **L.**

Alternativement, la seconde partie **2** peut présenter une largeur **W2a** constante sur une longueur **K** correspondant aux segments **3,** et une largeur croissante sur le reste de sa longueur **L.**

Alternativement, la seconde partie **2** peut présenter une largeur **W2a** constante sur une longueur K correspondant aux segments latéraux **3,** une largeur **W2c** plus importante à proximité de son point de liaison avec la première partie 1, au niveau des segments latéraux 3, et une largeur croissante depuis sa largeur **W2c** jusqu'à sa largeur la plus grande **W2b.**

Avantageusement, la première partie **1** contient une couture **5a** partant de chaque angle et orientée approximativement vers la partie centrale du drap, permettant le repli du drap au niveau des angles du matelas à couvrir. La longueur de la couture **5a** est adaptée aux dimensions du matelas. En l'occurrence, l'extrémité de la couture **5a** correspond à l'angle supérieur du matelas **M** une fois la combinaison de draps **D** mis en place. La longueur de la couture **5a** est typiquement comprise entre 3 et 50 cm, de préférence entre 10 et 20 cm, ou encore entre 5 et 15 cm. L'homme de métier comprend aisément que la longueur de la couture peut être adaptée aux dimensions du matelas à protéger. La couture peut être effectuée sur une face ou sur une autre de la partie **1** de la combinaison de draps **D.** Elle peut être faite par exemple sur la face en contact avec le matelas à recouvrir, ou sur la face externe, opposée.

La seconde partie **2** de la combinaison de draps **D** peut également comprendre une couture **5b** à deux de ses angles, partant du bord de la partie **2** et orientée approximativement vers son centre. La couture **5b** est disposée à chacun des deux angles qui jouxtent la largeur **W2a** liée à la largeur **W1a** de la première partie **1.** La longueur de la couture **5b** peut être approximativement égale à celle de la couture **5a** de la première partie **1.** Cette configuration est idéale dans le cas où la largeur **W1a** de la première partie 1 a même valeur que la largeur associée **W2a** de la seconde partie **2.** Dans cette configuration, la seconde partie **2** est ajustée à la première partie **1** au niveau des pieds du dormeur.

Alternativement, la couture **5b** est d'une longueur supérieure à la couture **5a** correspondante de la première partie **1.** Cette configuration est adéquate dans le cas où la largeur **W2a** de la seconde partie **2** est plus grande que la largeur associée **W1a** de la première partie **1.** Cette disposition permet de maintenir la seconde partie **2** en bonne position dans les angles du matelas **M** tout en ménageant l'espace **E** suffisant pour les pieds du dormeur. La couture **5b** peut être plus longue que la couture **5a** correspondante d'une valeur de 1 à 10 cm, préférablement d'une valeur comprise entre 3 et 5 cm.

Les coutures **5b** peuvent être effectuées sur l'une ou l'autre face de la seconde partie **2** de la combinaison de draps **D.**

Selon un mode de réalisation, les deux coutures **5a** jouxtant la largeur **W1a** de la première partie **1** liée à la largeur **W2a** de la seconde partie **2** sont disposées sur la face externe de la première partie **1,** soit entre la première partie **1** et la seconde partie **2.** Les coutures **5b** de la seconde partie **2** peuvent en outre êtres disposées sur la face interne de la seconde partie **2,** soit entre la première partie **1** et la seconde partie **2.** Selon cette disposition particulière, les coutures d'angles **5a** et **5b** ne sont pas apparentes lorsque la combinaison de draps **D** est en place sur le lit.

Les coutures **5a** des deux autres angles de la première partie **1** sont alors disposées de préférence sur la partie interne, en contact avec le matelas.

Les première **1** et seconde **2** parties de la combinaison de draps **D** sont de préférence cousues l'une à l'autre par leur bord sur toute la distance comprise entre les coutures **5a** et **5b.** Les coutures **5a** et **5b** se retrouvent alors superposées l'une à l'autre lorsque la combinaison de draps **D** est mise en place sur le lit.

Comme les première **1** et seconde **2** parties sont associées sur une partie de leurs longueurs respectives **L1a, L2a** et **L1b, L2b** pour former les segments latéraux 3, elles sont de préférence cousues l'une à l'autre par leurs rebords, dans la continuité de la couture comprise entre les couture **5a** et **5b** sur une longueur variable comprise entre 3 et 30 cm, et de préférence entre 5 et 20 cm.

Alternativement et non-revendiqué, la seconde partie **2** peut être associée par son bord à la première partie **1** à une distance **T** du bord de la première partie **1,** suivant leur largeur commune **W1a** et **W2a.** La distance **T** est adaptée de manière à ce que la ligne de connexion entre la première **1** et la seconde **2** partie coïncide avec l'arrête supérieure du matelas M. Dans ces conditions, la largeur de la seconde partie **2** peut être modulée pour être ajustée à la première partie **1,** ou pour laisser un espace **E** permettant d'améliorer le confort du dormeur.

La présente invention a également pour objet un procédé pour l'arrangement d'un lit utilisant la combinaison de draps **D** décrite ci-dessus. Le procédé comprend en particulier une première étape d'insertion sous le matelas des angles par lesquels la première **1** et la seconde **2** parties sont liées. Ainsi, les deux parties de la combinaison de draps **D** sont mise en place simultanément au niveau du pied du lit, limitant les efforts et les manoeuvres. Le procédé nécessite ensuite de simplement insérer sous le matelas les angles libres de la première partie **1.** Les deux opérations peuvent être effectuées dans l'ordre inverse.

Une étape de rabattement de la seconde partie **2** sur la surface du lit peut être effectuée avant ou après l'insertion des angles libres de la première partie **1** sous le matelas **M.**

La combinaison de draps **D** peut être conditionnée de manière à optimiser la manutention. La combinaison de draps **D** peut être par exemple repliée de manière à ce que les angles par lesquels la première **1** et la seconde **2** parties sont liées soient directement accessibles. Il est ainsi facile de disposer la combinaison de draps **D** non dépliée, ou partiellement dépliée, sur la largeur du matelas, au niveau du pied du lit, et d'insérer les angles sous le matelas. Il suffit ensuite de déplier la combinaison de draps **D** sur la surface du lit de telle sorte que les angles libres coïncident avec l'extrémité encore libre du matelas pour être insérés dessous. La seconde partie **2** est dépliée de manière concomitante et se dispose naturellement sur la surface du lit, par-dessus la première partie **1,** lors de son dépliage. Cette opération permet de disposer simultanément les deux draps sur la surface du lit et de réduire ainsi les manipulations inutiles. Selon un mode de réalisation particulier, la combinaison de draps **D** peut être repliée sur elle-même suivant sa longueur, en plusieurs segments, de manière à constituer un pliage de forme rectangulaire dont la plus grande dimension correspond à la plus grande largeur de la combinaison de draps. Les angles joints des première **1** et seconde **2** parties se retrouvent alors dans deux angles opposés du pliage, tournés vers l'extérieur du pliage, de manière à pouvoir être insérés sous le matelas lors de la confection du lit. La combinaison de draps **D** peut être conditionnée ainsi, ou bien faire l'objet d'un pliage additionnel en un ou plusieurs segments, perpendiculaire à la première série de pliages, de manière à former un pliage plus compact, de forme approximativement carrée. Il suffit alors dans ce cas de déplier partiellement la combinaison de draps **D** sur le lit de manière à rendre apparents les angles à insérer sous le matelas, et de poursuivre la procédure de façonnage du lit comme indiqué plus haut. La combinaison de draps, rendue ainsi compacte et prête à être déployée sur un lit, peut éventuellement être conditionnée dans un sachet si besoin.

Une fois la combinaison de draps **D** disposée sur le lit, un revers peut être opéré sur la largeur libre **W2b** de la seconde partie **2** de manière à former le rabat **4.** L'arrangement du lit est de fait effectué de manière reproductible et selon le protocole en vigueur.

La première 1 et la seconde partie **2** peuvent en outre optionnellement comprendre un moyen de fixation à proximité de leur largeur libre **W1b, W2b,** qui permette de les solidariser une fois le dormeur allongé. Un tel moyen de fixation peut par exemple être une bande autoagrippante de type velcro^{®} disposée sur l'une des première **1** et seconde **2** parties, et coopérant avec une bande complémentaire disposée en vis à vis sur l'autre partie.

Les exemples fournis dans la présente description ne sont nullement limitatifs. La combinaison de draps de la présente invention peut prendre toute dimension, et comprendre d'autres éléments. Notamment, les première **1** et seconde **2** parties peuvent être de couleurs distinctes de manière à obéir à un code couleur réglementaire. Des motifs peuvent également y être apposés. Les bords de la première **1** et/ou de la seconde **2** partie peuvent en outre être ornementés par de la broderie où des éléments décoratifs additionnels.

## Revendications

1. Dispositif de recouvrement de lit comprenant une combinaison de draps (D) destinée à être arrangée sur un lit et comprenant :
une première partie (1) ayant une première (Wla) et une seconde (Wlb) largeurs, et une première (Lia) et une seconde (Llb) longueurs, et
une seconde partie (2) ayant une première (W2a) et une seconde (W2b) largeurs et une première (L2a) et une seconde (L2b) longueurs, superposée à la première partie (1),
les première (1) et seconde (2) parties étant solidaires l'une à l'autre par leur première largeur (Wla, W2a) et
par une partie adjacente de leur première (Lia, L2a) et seconde longueurs (Llb, L2b), de manière à former des segments latéraux (3) présentant une longueur (K) comprises entre 1 et 30% de la longueur correspondante (L2a, L2b) de la seconde partie (2) et où la largeur libre (W2b) de la seconde partie (2) est plus longue que sa largeur liée (W2a) à la première partie (1)
et **caractérisé en ce que** la seconde partie (2) comprend un soufflet horizontal (S) prévu au niveau de chaque segment latéral (K) et disposé dans le sens de la longueur (L2a, L2b).

2. Dispositif selon la revendication 1, **caractérisée en ce que** la largeur de la seconde partie (2) a une première valeur au niveau de sa liaison avec la première partie (1) et une seconde valeur constante sur le reste de sa longueur.

3. Dispositif selon la revendication 1, **caractérisée en ce que** la largeur de la seconde partie (2) augmente progressivement depuis sa première largeur (W2a) vers sa seconde largeur (W2b).

4. Dispositif de draps selon l'une ou l'autre des revendications 1 à 3, **caractérisée en ce que** la première partie (1) est munie d'éléments de maintien (B).

5. Dispositif selon l'une des revendications précédentes, **caractérisée en ce que** la première partie (1) est solidaire de la seconde partie (2) au niveau de son élément de maintien (B).

6. Dispositif selon l'une des revendications précédentes, **caractérisée en ce que** la première largeur (Wla) de la première partie (1) est égale à la première largeur (W2a) de la seconde partie (2) avec laquelle elle est liée, de manière à ce que les première (1) et seconde (2) parties soient ajustées l'une à l'autre.

7. Dispositif selon l'une des revendications 1 à 5, **caractérisée en ce que** la première largeur (Wla) de la première partie (1) est moins longue que la première largeur (W2a) de la seconde partie (2) avec laquelle elle est liée, de telle manière qu'un espace libre (E) soit ménagé entre la première (1) et la seconde (2) partie.

8. Dispositif selon l'une des revendications précédentes, **caractérisée en ce que** le bord de la seconde partie (2) est joint au bord de la première partie (1) sur une partie de sa première (L2a) et seconde (L2b) longueurs, en se superposant au moins une fois à lui-même sur une distance (d) comprise entre environ 0.5 cm et environ 3 cm.

9. Dispositif selon l'une ou l'autre des revendications précédentes, **caractérisée en ce que** la première partie (1) contient une couture (5a) partant de chaque angle et orientée vers une zone centrale du drap, et **en ce que** la seconde partie (2) contient une couture (5b) disposée à chacun des deux angles qui jouxtent sa première largeur (W2a).

10. Dispositif selon la revendication 9, **caractérisée en ce que** ladite couture (5b) est plus longue que ladite couture 5a, et **en ce que** la première largeur (W2a) de la seconde partie (2) est plus grande que la première largeur (Wla) de la première partie (1).

11. Procédé pour l'arrangement d'un lit à l'aide du dispositif (D) selon l'une des revendications 1 à 10 comprenant les étapes :
a) D'insertion sous le matelas des angles par lesquels la première (1) et la seconde (2) parties sont liées;
b) D'insertion sous le matelas des angles libres de la première partie (1),
c) De rabattement de la seconde partie (2) sur la surface du lit.

12. Procédé selon la revendication 11, **caractérisée en ce que** la combinaison de draps D est au préalable pliée de manière à ce que les angles par lesquels la première (1) et la seconde (2) parties sont liées l'une à l'autre sont accessibles sans déplier la combinaison de draps D.

13. Procédé selon l'une des revendications 11 ou 12, **caractérisé en ce que**, lorsque les angles sont insérés sous le matelas selon l'étape a), la combinaison de draps (D) est dépliée sur la surface du lit de manière à rendre accessible les angles libres de la première partie (1), pour les insérer sous le matelas selon l'étape b).

14. Procédé selon l'une des revendications 11 à 13, **caractérisé en ce que** la largeur libre (W2b) de la seconde partie (2) est repliée pour former un rabat (4).

## Patentansprüche

1. Vorrichtung zum Abdecken eines Betts, umfassend eine Kombination aus Betttüchern (D), die dazu bestimmt ist, auf einem Bett hergerichtet zu werden und umfasst:
einen ersten Teil (1), der eine erste (Wla) und eine zweite (Wlb) Breite und eine erste (Lia) und eine zweite (Llb) Länge hat, und
einen zweiten Teil (2), der eine erste (W2a) und eine zweite (W2b) Breite und eine erste (L2a) und eine zweite (L2b) Länge hat und der dem ersten Teil (1) überlagert ist,
wobei der erste (1) und der zweite (2) Teil an ihrer ersten Breite (Wla, W2a) und an einem benachbarten Teil ihrer ersten (Lia, L2a) und zweiten Länge (Llb, L2b) fest miteinander verbunden sind, so dass seitliche Segmente (3) gebildet werden, die eine Länge (K) zwischen 1 und 30 % der entsprechenden Länge (L2a, L2b) des zweiten Teils (2) aufweisen, und wobei die freie Breite (W2b) des zweiten Teils (2) länger als seine mit dem ersten Teil (1) verbundene Breite (W2a) ist,
und **dadurch gekennzeichnet, dass** der zweite Teil (2) einen horizontalen Zwickel (S) umfasst, der an jedem seitlichen Segment (K) vorgesehen ist und in Richtung der Länge (L2a, L2b) angeordnet ist.

2. Vorrichtung nach Anspruch 1, **dadurch gekennzeichnet, dass** die Breite des zweiten Teils (2) einen ersten Wert an seiner Verbindung mit dem ersten Teil (1) und einen konstanten zweiten Wert über den Rest seiner Länge hat.

3. Vorrichtung nach Anspruch 1, **dadurch gekennzeichnet, dass** die Breite des zweiten Teils (2) von seiner ersten Breite (W2a) aus zu seiner zweiten Breite (W2b) hin progressiv zunimmt.

4. Vorrichtung aus Betttüchern nach dem einen oder anderen der Ansprüche 1 bis 3, **dadurch gekennzeichnet, dass** der erste Teil (1) mit Halteelementen (B) versehen ist.

5. Vorrichtung nach einem der vorhergehenden Ansprüche, **dadurch gekennzeichnet, dass** der erste Teil (1) an seinem Halteelement (B) fest mit dem zweiten Teil (2) verbunden ist.

6. Vorrichtung nach einem der vorhergehenden Ansprüche, **dadurch gekennzeichnet, dass** die erste Breite (Wla) des ersten Teils (1) gleich der ersten Breite (W2a) des zweiten Teils (2) ist, mit dem es verbunden ist, so dass der erste (1) und der zweite (2) Teil aneinander angepasst sind.

7. Vorrichtung nach einem der Ansprüche 1 bis 5, **dadurch gekennzeichnet, dass** die erste Breite (Wla) des ersten Teils (1) weniger lang ist als die erste Breite (W2a) des zweiten Teils (2), mit dem es verbunden ist, so dass ein freier Raum (E) zwischen dem ersten (1) und dem zweiten (2) Teil ausgebildet ist.

8. Vorrichtung nach einem der vorhergehenden Ansprüche, **dadurch gekennzeichnet, dass** der Rand des zweiten Teils (2) an den Rand des ersten Teils (1) über einen Teil seiner ersten (L2a) und zweiten (L2b) Länge angefügt ist, wobei er sich mindestens einmal selbst überlagert über eine Distanz (d) zwischen etwa 0,5 cm und etwa 3 cm.

9. Vorrichtung nach dem einen oder anderen der vorhergehenden Ansprüche, **dadurch gekennzeichnet, dass** der erste Teil (1) eine Naht (5a) beinhaltet, die von jeder Ecke ausgeht und zu einem zentralen Bereich des Betttuchs gerichtet ist, und dass der zweite Teil (2) eine Naht (5b) beinhaltet, die an jeder der beiden Ecken angeordnet ist, die an seine erste Breite (W2a) angrenzen.

10. Vorrichtung nach Anspruch 9, **dadurch gekennzeichnet, dass** die Naht (5b) länger als die Naht 5a ist und dass die erste Breite (W2a) des zweiten Teils (2) größer als die erste Breite (Wla) des ersten Teils (1) ist.

11. Verfahren zum Herrichten eines Betts mithilfe der Vorrichtung (D) nach einem der Ansprüche 1 bis 10, umfassend die Schritte:
a) Stecken der Ecken, an denen der erste (1) und der zweite (2) Teil verbunden sind, unter die Matratze;
b) Stecken der freien Ecken des ersten Teils (1) unter die Matratze,
c) Umschlagen des zweiten Teils (2) auf der Oberfläche des Betts.

12. Verfahren nach Anspruch 11, **dadurch gekennzeichnet, dass** die Kombination von Betttüchern D zuvor so gefaltet wird, dass die Ecken, an denen der erste (1) und der zweite (2) Teil miteinander verbunden sind, zugänglich sind, ohne die Kombination von Betttüchern D auseinanderzufalten.

13. Verfahren nach einem der Ansprüche 11 oder 12, **dadurch gekennzeichnet, dass**, wenn die Ecken gemäß dem Schritt a) unter die Matratze gesteckt sind, die Kombination von Betttüchern (D) auf der Oberfläche des Betts auseinandergefaltet wird, so dass die freien Ecken des ersten Teils (1) zugänglich sind, um sie gemäß dem Schritt b) unter die Matratze zu stecken.

14. Verfahren nach einem der Ansprüche 11 bis 13, **dadurch gekennzeichnet, dass** die freie Breite (W2b) des zweiten Teils (2) umgefaltet wird, um einen Umschlag (4) zu bilden.

## Claims

1. A bed covering device comprising a combination of sheets (D) intended to be arranged over a bed and comprising:
a first portion (1) having first (Wla) and second (Wlb) widths, and first (Lia) and second (Llb) lengths, and
a second portion (2) having first (W2a) and second (W2b) widths and first (L2a) and second (L2b) lengths, superimposed with the first portion (1),
the first (1) and second (2) portions being secured to one another by their first width (Wla, W2a) and by an adjacent portion of their first (Lia, L2a) and second (Lib, L2b) lengths, so as to form lateral segments (3) having a length (K) comprised between 1 and 30% of the corresponding length (L2a, L2b) of the second portion (2) and where the free width (W2b) of the second portion (2) is longer than its width (W2a) attached to the first portion (1)
and **characterized in that** the second portion (2) comprises a horizontal gusset (S) provided at the level of each lateral segment (K) and disposed in the direction of the length (L2a, L2b).

2. The device according to claim 1, **characterized in that** the width of the second portion (2) has a first value at the level of its connection with the first portion (1) and a second constant value over the rest of its length.

3. The device according to claim 1, **characterized in that** the width of the second portion (2) progressively increases from its first width (W2a) towards its second width (W2b).

4. The sheet device according to either one of claims 1 to 3, **characterized in that** the first portion (1) is provided with holding elements (B).

5. The device according to one of the preceding claims, **characterized in that** the first portion (1) is secured to the second portion (2) at the level of its holding element (B).

6. The device according to one of the preceding claims, **characterized in that** the first width (Wla) of the first portion (1) is equal to the first width (W2a) of the second portion (2) with which it is attached, so that the first (1) and second (2) portions are fitted to one another.

7. The device according to one of claims 1 to 5, **characterized in that** the first width (Wla) of the first portion (1) is shorter than the first width (W2a) of the second portion (2) to which it is attached, such that a free space (E) is formed between the first (1) and second (2) portions.

8. The device according to one of the preceding claims, **characterized in that** the edge of the second portion (2) is joined to the edge of the first portion (1) over part of its first (L2a) and second (L2b) lengths, by being superimposed at least once over a distance (d) comprised between about 0.5 cm and about 3 cm.

9. The device according to either one of the preceding claims, **characterized in that** the first portion (1) contains a seam (5a) starting at each angle and oriented towards a central area of the sheet, and **in that** the second portion (2) contains a seam (5b) arranged at each of the two angles that adjoin its first width (W2a).

10. The device according to claim 9, **characterized in that** said seam (5b) is longer than said seam 5a, and **in that** the first width (W2a) of the second portion (2) is larger than the first width (Wla) of the first portion (1).

11. A method for setting a bed using the device (D) according to one of claims 1 to 10 comprising the steps of:
a) inserting under the mattress the angles by which the first (1) and second (2) portions are attached;
b) inserting under the mattress the free angles of the first portion (1),
c) folding the second portion (2) over the surface of the bed.

12. The method according to claim 11, **characterized in that** the combination of sheets D is folded beforehand so that the angles by which the first (1) and second (2) portions are attached to one another are accessible without unfolding the combination of sheets D.

13. The method according to one of the claims 11 or 12, **characterized in that**, when the angles are inserted under the mattress according to step a), the combination of sheets (D) is unfolded over the surface of the bed so as to make the free angles of the first portion (1) accessible, to insert them under the mattress according to step b).

14. The method according to one of claims 11 to 13, **characterized in that** the free width (W2b) of the second portion (2) is folded to form a flap (4).
